# EUROPÄISCHE PATENTANMELDUNG

(11) **EP 0 198 247 A2**
(43) Veröffentlichungstag der Anmeldung: **22.10.1986**
(21) Anmeldenummer: 86103585.5
(22) Anmeldetag: 17.03.1986
(51) Int. Cl.: F01C 21/02, F01C 21/10

(54) **Rotationsverdichter**

(30) Priorität: 15.04.1985 DE 3513477
(71) Anmelder: Rotorcomp Verdichter GmbH, D-8000 München 70 (DE)
(72) Erfinder: Bauer, Heinz, D-8000 München 71 (DE)
(74) Vertreter: Hering, Hartmut, Dipl.-Ing.

(57) **Zusammenfassung**

Nach der Erfindung wird ein Rotationsverdichter, wie ein Schraubenverdichter (1), angegeben, bei dem eine zuverlässige Zentrierung der Rotoren (5, 6), insbesondere der Lagerungen (13,14) der Wellenenden (10,11) der Rotoren (5,6) am druckseitigen Ende (8) des Schraubenverdichters (1) ohne großen fertigungs- und montagetechnischen Aufwand dadurch erreicht wird, daß der Gehäusemantel (2) in axialer Richtung so verlängert wird, daß er sich wenigstens über die Wellenenden (10, 11) der Rotoren (5, 6) erstreckt und einen Aufnahmeraum (12) für die Lagerungen (13, 14) der Wellenenden (10, 11) bildet. Zur Lagerung der Wellenenden (10, 11) werden Lagerhülsen (15, 16) in dem Aufnahmeraum (12) angeordnet, die sich relativ zueinander und in der Öffnung (18) des Aufnahmeraums (12) für die Lagerungen (13, 14) selbsttätig zentrieren. Zur axialen Lagefixierung der Lagerhülsen (15,16) wird ein Abschlußdeckel (20) am Gehäusemantel (2) befestigt. Die Öffnung (18) für den Aufnahmeraum (12) der Lagerungen (13, 14) ist hierbei eine unmittelbare Verlängerung der Öffnung(en) (3) des Arbeitsraums (4), in dem die Schraubenrotoren (5, 6) angeordnet sind.

## Beschreibung

Die Erfindung betrifft einen Rotationsverdichter mit einem Gehäuse, dessen Gehäusemantel einen Arbeitsraum in Form einer Öffnung begrenzt, die wenigstens zwei zusammenarbeitende Rotoren umschließt, deren Wellenenden in Lagern gelagert sind.

Bei Schraubenverdichtern als Rotationsverdichtern ist es bisher üblich, die druckseitigen Enden der Rotoren, die als wellenförmige Ansätze ausgebildet sind, in einem zum den Arbeitsraum begrenzenden Gehäusemantel gesonderten Lagergehäuse aufzunehmen. Dieses Lagergehäuse enthält Lageraufnahmeräume für die Stützlager der Wellenenden und es umschließt die Wellenenden. Die Axialspieleinstellung der Rotoren, die mit einer Genauigkeit von etwa 0,03 bis 0,05 mm erfolgen muß, wird üblicherweise mit Hilfe von Ausgleichsscheiben durchgeführt, die für jedes Wellenende gesondert im Bereich der Stützlager angeordnet werden. Dieses Lagergehäuse wird dann an der Stirnseite des Gehäusemantels befestigt und muß hierbei in beiden Hauptachsrichtungen sehr genau mit einer Toleranz von üblicherweise etwa 2/100 mm zentriert und dann fixiert werden, um ein zuverlässiges Arbeiten des Rotationsverdichters zu gewährleisten. Somit ist es hierbei nicht nur erforderlich, das Lagergehäuse mit den Lagerinnenräumen sehr genau zu fertigen, sondern auch bei der Montage ist zur Einhaltung der geforderten Führungsgenauigkeiten ein beträchtlicher Aufwand zu betreiben. Da ferner die Bohrungen im Gehäusemantel zur Bildung des Arbeitsraums separat zu den Lagerinnenräumen im Lagergehäuse gefertigt werden, sind hinsichtlich der Toleranzen enge Abstimmungen von Gehäusemantel und Lagergehäuse erforderlich, die im Bereich von etwa 1/100 mm liegen,

Es wurde ein Gehäuse vorgeschlagen (siehe DD-PS 2 003 497) das für Schraubenmaschinen, wie Schrauberverdichter, bestimmt ist, bei dem die Mantelwand des Arbeitsraumes der Schraubenrotoren und der Lagerinnenraum aus einem Gehäuseteil mit demontierbaren Zwischenwänden zur Gestaltung der Hochdruckendwand gefertigt werden. Hierbei werden im Bereich der Hochdruckendwand Steuerscheiben angeordnet, die gleichzeitig die Trennwand zwischen dem Arbeitsraum der Schraubenrotoren und dem in der Hochdruckendwand befind- . lichen Lagerinnenraum bilden. Diese Steuerscheiben liegen gegen einen Durchmesserabsatz des Gehäusemantels an und auf der Lagerinnenraumseite stützen sich gegen die Steuerscheiben die Lager für die druckseitigen Wellenenden der Rotoren ab. Schließlich ist noch ein Abschlußdeckel vorgesehen, der am Gehäuse des Schraubenverdichters befestigt ist. Auch hierbei bereiten die eng tolerierte Fertigung von Steuerscheiben und Gehäusemantel sowie die zentrische Ausrichtung des Abschlußdeckels Schwierigkeiten.

Die Erfindung zielt darauf ab, unter Überwindung der zuvor geschilderten Schwierigkeiten einen Rotationsverdichter der gattungsgemäßen Art derart auszubilden, daß man auf konstruktiv sowie montage- und fertigungstechnisch möglichst einfache Weise eine zuverlässige Zentrierung der Rotoren gewährleisten kann.

Nach der Erfindung weist hierzu der Rotationsverdichter die Merkmale des Anspruches 1 auf.

Bei der erfindungsgemäßen Lösung wird der Gehäusemantel sowie die von diesem begrenzte(n) Öffnung(en), die den Arbeitsraum bilde(n) , in dem die Rotoren angeordnet sind, so in axialer Richtung verlängert, daß er sich mindestens am druckseitigen Ende über die Wellenenden erstreckt und dieser Bereich somit eine Aufnahme für die Lagerung der Wellenenden bildet. Da somit die Aufnahmen für die Lagerungen der Wellenenden und die vom Gehäusemantel gebildete(n) Öffnung(en) des Arbeitsraumes gemeinsam hergestellt und gefertigt werden, haben sie immer einheitliche Fertigungstoleranzen und Abstimmungen zwischen den Lageraufnahmen und dem Gehäusemantel zur wechselseitigen Zentrierung sind nicht erforderlich. In der vom Gehäusemantel gebildetenAufnahme für die Lagerungen der Wellenenden werden Lagerhülsen eingesetzt, die die Stützlager und die Wellenenden aufnehmen. Diese Lagerhülsen zentrieren sich in der(n) druckseitigen Öffnung(en) des Gehäusemantels, die die Aufnahme für die Lagerungen der Wellenenden bildet(n), selbsttätig, so daß bei der Montage die bisher notwendigen zeitraubenden Zentrierarbeiten und Ausrichtarbeiten entfallen. Gleichzeitig läßt sich mit Hilfe der Lagerhülsen auch das Axialspiel am druckseitigen Ende der Rotoren leicht einstellen. Ferner ermöglicht die erfindungsgemäße Auslegung auch eine überraschend einfachere Montage, da der Rotationsverdichter in aufeinanderfolgenden Schritten in ein und derselben axialen Montagerichtung, ausgehend von der druckseitigen Öffnung des Gehäusemantels, zusammengebaut werden kann. Hierbei ergeben sich insbesondere Vorteile hinsichtlich einer automatisierten Montage.

Weitere vorteilhafte Ausgestaltungen der Erfindung sind in den Ansprüchen 2 bis 8 wiedergegeben.

Um auf fertigungstechnisch möglichst einfache Weise eine zuverlässige Längenabstimmung in axialer Richtung bei den Lagerhülsen zu erhalten, werden die Lagerhülsen paarweise gemeinsam auf Länge bearbeitet, so daß man keine unterschiedlichen Axiallängen der Lagerhülsen bei der Montage auszugleichen braucht.

Die Lagerhülsen werden in Weiterbildung der Erfindung in axialer Richtung mit Hilfe eines Abschlußdeckels fixiert, der am stirnseitigen Ende des Gehäusemantels,d.h. am druckseitigen Ende, vorzugsweise über eine Flanschverbindung befestigt ist. An Abschlußdeckel werden die Lagerhülsen in axialer Richtung vorzugsweise mittels. Schrauben verspannt.

Gemäß einer weiteren vorteilhaften Ausgestaltungsform der Erfindung haben die Lagerhülsen eine größere axiale Länge als die Wellenenden und der Gehäusemantel ist über die Wellenenden hinaus verlängert, um eine bessere und genauere Selbstzentrierung der Lagerhülsen zu erreichen.

Die erfindungsgemäße Ausbildung des Rotationsverdichters und insbesondere des Gehäuses am druckseitigen Ende zur Aufnahme der Lagerungen der Wellenenden ermöglicht eine wesentliche Vereinfachung der Fertigung und Montage eines solchen Rotationsverdichters, wobei Zentrierfehler weitgehendst ausgeschlossen sind.

Die Erfindung wird nachstehend an einem Beispiel unter Bezugnahme auf die beigefügte Zeichnung näher erläutert.

Darin zeigt:
Figur 1 als Beispiel eine Ansicht eines zweiwelligen Schraubenverdichters mit innerer Verdichtung, wobei die druckseitigen Lagerungen im Axialschnitt dargestellt sind, und
Figur 2 eine Querschnittsansicht der Lagerungen ohne Abschlußdeckel.

Obgleich in der nachstehenden Beschreibung des Ausführungsbeispiels nur die druckseitigen Lagerungen beschrieben sind, können selbstverständlich in gleicher oder ähnlicher Weise auch die saugseitigen Lagerungen der Wellenenden der Rotoren entsprechend ausgebildet sein. Auch kann die Erfindung in Abweichung vom dargestellten Beispiel in entsprechender Weise bei einem Rotationsverdichter mit mehr als zwei Rotoren oder bei einem Drehkolbenverdichter angewandt werden.

Der als Beispiel dargestellte Rotationsverdichter ist ein insgesamt mit 1 bezeichneter Schraubenverdichter. Von einem Gehäusemantel 2 wird eine Öffnung 3 begrenzt, die einen Arbeitsraum 4 des Schraubenverdichters 1 bildet. Im Arbeitsraum 4 sind beim dargestellten Beispiel zwei miteinander kämmende Schraubenrotoren 5, 6 angeordnet, mittels denen ausgehend von einem saugseitigen Einlaß 7 ein Medium durch innere Verdichtung bis zum druckseitigen Ende 8 des Schraubenverdichters 1 komprimiert wird.

Am druckseitigen Ende 8 wird das verdichtete Medium ausgeleitet.

Wie in den Figuren gezeigt, erstreckt sich der Gehäusemantel 2 und die von diesem begrenzte(n) öffnung(en) 3, die.auch den Arbeitsraum 4begrenzt(n),bis über die druckseitigen Wellenenden 10, 11 der Schraubenrotoren 5, 6 hinaus. Hierdurch wird vom Gehäusemantel 2 ein Aufnahmeraum 12 für die Lagerungen 13, 14 der Wellenenden 10, 11 gebildet. In diesen Aufnahmeraum 12 sind Lagerhülsen 15, 16 eingesetzt, die unter Zwischenlage von Stützlagern 17 die Wellenenden 10, 11 aufnehmen. Die Stützlager 17 sind Wälzlager, die als Kegelrollenlager, Zylinderrollenlager, Kugellager oder auch Kombinationen hiervon wie Schrägkugellager u.dgl. ausgebildet sein können. Die tatsächliche Ausführung dieser Stützlager hängt vom jeweiligen Anwendungsfall ab.

Die Lagerhülsen 15, 16 zentrieren sich selbsttätig in der vom Gehäusemantel gebildeten Öffnung 18 zur Begrenzung des Aufnahmeraums 12 für die Lagerungen 13, 14 und sie zentrieren sich auch selbsttätig relativ zueinander. Hierdurch wird eine genaue Zentrierung ohne großen montagetechnischen Aufwand gewährleistet.

Die Lagerhülsen 15, 16 sind mittels eines Abschlußdeckels 20 fixiert, der am stirnseitigen Ende 21 des Gehäusemantels 2 beispielsweise mit Hilfe von Schrauben befestigt ist. Der Abschlußdeckel 20 liegt gegen die Enden der Lagerhülsen 15, 16 an, die von den Schraubenrotoren 5, 6 abgewandt liegen und diese sind am Abschlußdeckel 20 mit Hilfe von Schrauben 25 festgelegt.

Wie in der Zeichnung dargestellt ist, ist zur Befestigung des Abschlußdeckels 20 der Gehäusemantel 2 am stirnseitigen Ende 21 im Durchmesser so erweitert, daß er einen Flansch 22 bildet, an dem der Abschlußdeckel 20 befestigt werden kann.

Wie insbesondereaus Fig. 1 zu ersehen ist, ist zur Verbesserung der selbstätigen Zentrierung der Lagerhülsen 15, 16 und zur Vergrößerung der hierfür notwendigen wechselseitigen Anlageflächen der Gehäusemantel 2 bis über die Wellenenden 10, 11 hinaus verlängert und die Lagerhülsen 15, 16 haben eine größere axiale Länge als die Wellenenden 10, 11.

Die Wellenenden 10, 11 sind mit Hilfe von Muttern 23, 24 unter Zwischenlage der Stützlager _{1'7} in den Lagerhülsen 15, 16 festgelegt. Somit läßt sich das Endspiel der Schraubenrotoren 5 und 6 im Bereich des druckseitigen Endes 8 des Arbeitsraumes 4 für jeden Schraubenrotor 5, 6 individuell einstellen.

Beim Zusammenbau des Schraubenverdichters 1 werden die Einzelteile in axialer Richtung, ausgehend von dem druckseitigen Ende 8, eingebaut, wodurch sich die Montage wesentlich vereinfacht und eine automatisierte Montage ermöglicht wird. Über die Öffnung 18 für die Aufnahme der Lagerungen 13, 14 werden bei der Montage die Lagerhülsen 15, 16 mit den darin angeordneten Stützlagern 17 auf die Wellenenden 10, 11 geschoben, wobei sich die Lagerhülsen 15, 16 selbsttätig relativ zueinander und im Aufnahmeraum 12 für die Lagerungen 13, 14 zentrieren. Dann werden die Muttern 23, 24 auf die Wellenenden 10, 11 aufgeschraubt. Anschließend wird zur axialen Lagefixierung der Lagerhülsen 15, 16 der Abschlußdeckel 20 über den Flansch -22 am Gehäusemantel 2 befestigt. Eine äußerst genaue Zentrierierung des Abschlußdeckels 20 ist hierbei nicht erforderlich.

Aus Fig. 2 ist schematisch die Zuordnung der selbstzentrierenden Lagerhülsen 15,16 in der Öffnung 18 für die Aufnahme der Lagerungen zum Gehäusemantel zu ersehen.

## Patentansprüche

1. Rotationsverdichter mit einem Gehäuse, dessen Gehäusemantel einen Arbeitsraum in Form einer Öffnung begrenzt, die wenigstens zwei zusammenarbeitende Rotoren umschließt, deren Wellenenden in Lagern gelagert sind, dadurch gekennzeichnet, daß sich der Gehäusemantel (2) und die von diesem begrenzte Öffnung (3) mindestens über wenigstens die druckseitigen Wellenenden (10, 11) der Rotoren (5, 6) erstrecken, und daß die Wellenenden (10, 11) mit ihren Stützlagern (17) in Lagerhülsen (15, 16) aufgenommen sind, die in die vom Gehäusemantel (2) begrenzte druckseitige öffnung (18) selbstzentrierend einsetzbar sind.

2. Rotationsverdichter nach Anspruch 1, dadurch gekennzeichnet , daß die Lagerhülsen (15, 16) paarweise auf Länge bearbeitet sind.

3. Rotationsverdichter nach Anspruch 1 oder 2, dadurch gekennzeichnet , daß zur axialen Lagefixierung der Lagerhülsen (15, 16) ein Abschlußdeckel (20) am stirnseitigen Ende (21) des Gehäusemantels (2) befestigt ist.

4. Rotationsverdichter nach Anspruch 3, dadurch gekennzeichnet , daß der Abschlußdeckel (20) gegen die von den Rotoren abgewandten Enden der Lagerhülsen (15, 16) anliegt.

5. Rotationsverdichter nach Anspruch 3 oder 4, dadurch gekennzeichnet, daß die Lagerhülsen (15,16) am Abschlußdeckel (20) in axialer Richtung mittels Schrauben (25) verspannt sind.

6. Rotationsverdichter nach einem der vorangehenden Ansprüche, dadurch gekennzeichnet, daß die Lagerhülsen (15, 16) eine größere axiale Länge als die Wellenenden (10, 11) haben und der Gehäusemantel (2) über die Wellenenden (10, 11) hinaus verlängert ist.

7. Rotationsverdichter nach einem der vorangehenden Ansprüche, dadurch gekennzeichnet, daß die vom Gehäusemantel (2) begrenzte(n) druckseitige(n) öffnung(en) (18) den gleichen Durchmesser wie die den Arbeitsraum begrenzende(n) Öffnung(en) (3) haben.

8. Rotationsverdichter nach einem der vorangehenden Ansprüche, dadurch gekennzeichnet, daß der Rotationsverdichter ein Schraubenverdichter (1) ist.

9. Schraubenverdichter mit einem Gehäuse, dessen Gehäusemantel einen Arbeitsraum in Form einer Öffnung begrenzt, die wenigstens zwei zusammenarbeitende Schraubenrotoren umschließt, deren Wellenenden in als Stützlager dienenden Wälzlagern gelagert und mittels Muttern axial fixiert sind, und mit einem stirnseitig am Gehäuse vorgesehenen Abschlußdeckel, dadurch gekennzeichnet, daß der Gehäusemantel (2) druckseitig im Bereich der Wellenenden (10, 11) der Schraubenrotoren (5, 6) eine Öffnung oder Öffnungen (18) begrenzt, die den gleichen Durchmesser wie die den Arbeitsraum begrenzende(en) Öffnung(en) (3) hat oder haben, daß in der oder die druckseitige(n) Öffnung(en) (18) die Stützlager (17) in selbstzentrierend in der Öffnung(en) (18) angeordneten Lagerhülsen (15, 16) aufgenommen sind, die paarweise auf Länge bearbeitet sind und gegen deren von den Schraubenrotoren (5, 6) abgewandten Enden der Abschlußdeckel (20) zu ihrer axialen Lagefixierung anliegt.

10. Schraubenverdichter nach Anspruch 9, dadurch gekennzeichnet, daß ferner die Merkmale nach einem der Ansprüche 3,5 oder 6 vorgesehen sind.
